# EUROPÄISCHE PATENTSCHRIFT

(11) **EP 0 436 779 B1**
(45) Veröffentlichungstag und Bekanntmachung des Hinweises auf die Patenterteilung: **29.12.1993**
(21) Anmeldenummer: 90116952.4
(22) Anmeldetag: 04.09.1990
(51) Int. Cl.: F01L 1/04, F02F 1/42

(54) **Zylinderkopf einer Brennkraftmaschine**
Cylinder head for internal-combustion engine
Culasse pour moteur à combustion interne

(30) Priorität: 11.12.1989 DE 3940845
(43) Veröffentlichungstag der Anmeldung: 17.07.1991
(73) Patentinhaber: Dr.Ing.h.c. F. Porsche Aktiengesellschaft, 70435 Stuttgart (DE)
(72) Erfinder: Batzill, Manfred, Dipl.-Ing., D-7303 Neuhausen/Fildern (DE); Ampferer, Herbert, Dipl.-Ing. FH, D-7123 Sachsenheim 2 (DE)

(56) Entgegenhaltungen:
- EP-A- 0 262 250
- DE-A- 3 641 129
- FR-A- 2 580 335
- US-A- 4 612 885
- US-A- 4 641 609

## Beschreibung

Die Erfindung betrifft einen Zylinderkopf einer Brennkraftmaschine gemäß dem Oberbegriff des Anspruchs 1.

In US-PS 46 12 885 ist ein Zylinderkopfgehäuse mit einem lösbar daran gehaltenen Träger bekannt, wobei Lagerunterteile von Lagern für Nockenwellen in dem Träger ausgebildet sind. Auf den Träger sind vereinzelte Lageroberteile aufgesetzt. Weiterhin weist dieser Träger als außenliegende Längsstege parallel zur Richtung der Kurbelwelle beabstandet zueinander verlaufende Außenwände auf sowie rechtwinkelig dazu angeordnete Querstege, in welchen die Lager ausgebildet sind. An diese Außenwände sind Aufnahmen für Tassenstößel angegossen, welche von den Nockenwellen betätigt auf Ventile wirken.

Aus der DE- 36 41 129 C1 ist ein Nockenwellen- Lagerrahmen für eine Reihenbrennkraftmaschine mit vier Ventilen pro Zylinder bekannt, welcher als separates Teil auf das Zylinderkopfgrundgehäuse aufgeschraubt wird. Dieser Lagerrahmen besteht aus einem Gußteil mit zwischen den Zylindern und an den beiden Enden des Zylinderkopfes quer zur Längsrichtung verlaufenden Stegen sowie mit zwei in Längsrichtung parallel verlaufenden Stegen, die auf den seitlichen Gehäusewänden des Zylinderkopfes aufliegen. In den quer verlaufenden Stegen sind untere Lagerhalbschalen für die Lager von Nockenwellen ausgebildet, deren obere Hälften durch voneinander getrennte, auf den Nockenwellen-Lagerrahmen aufschraubbare Lagerdeckel gebildet werden. Dieser Lagerrahmen ermöglicht eine separate Vormontage der Nockenwellen mit ihren Lagern. Nachteilig bei dieser Ausführung ist, daß trotz der separaten Nockenwellenlagerung ein aufwendig gestaltetes Zylinderkopfgehäuse verbleibt, das z.B. aufgrund der darin angeordneten Aufnahmen für die Tassenstößel Hinterschneidungen aufweist und somit nur mit verlorenem Kern gegossen werden kann. Das dabei entstehende Gefüge und die Oberfläche sind bezüglich der Festigkeit nicht optimal.
In der DE 38 19 655 ist ein Vierventil-Zylinderkopf für eine Brennkraftmaschine offenbart, in der die Aufnahmen für die Tassenstößel paarweise brillenartig zusammengefaßt sind. Dieser Zylinderkopf weist eine komplizierte Formgebung auf, die aufgrund der vielen Hinterschneidungen auf der der Brennraumseite gegenüberliegenden Deckseite ein Sandgußverfahren erforderlich macht. Dieses Verfahren benötigt eine gründliche und zeitaufwendige Reinigung der Deckseite nach dem Gießen.

Es ist die Aufgabe der Erfindung, einen Zylinderkopf hoher Steifigkeit für eine Brennkraftmaschine zu schaffen, der die vorgenannten Nachteile vermeidet und es somit ermöglicht, diesen Zylinderkopf in einem einfachen Gußverfahren herzustellen. Weiterhin soll dieser Zylinderkopf maschinell montierbar sein.

Diese Aufgabe wird durch die Merkmale des Anspruchs 1 gelöst. Weitere, die Erfindung vorteilhaft ausgestaltende Merkmale enthalten die Unteransprüche. Von besonderem Vorteil bei dieser Erfindung ist es, daß sowohl die Nockenwellenlagerung als auch die der Führung der Tassenstößel dienenden Aufnahmen aus dem Zylinderkopfgehäuse herausgelöst sind. Dadurch ist die dem Brennraum zugewandte Unterseite und die dieser Unterseite gegenüberliegende Zylinderkopfdeckseite aufgrund der einfachen Formgebung in einem gemeinsamen Gußverfahren, z.B. Kokillenguß herstellbar. Das dabei entstehende Gußgefüge weist eine große Homogenität und gegenüber den bekannten Lösungen verbesserte Werkstoffkennwerte auf. Das Risiko von Rißbildungen im Zylinderkopfgehäuse ist dadurch deutlich verringert.
Der Träger ist unabhängig vom Zylinderkopfgehäuse im Druckgußverfahren herstellbar und anschließend kostengünstig zu bearbeiten. Trägerober- und -unterteil umfassen jeweils Teile eines Mittelsteges sowie Teile von mehreren Querstegen. Zur Aussteifung der Querstege sind keine gesonderten, gewichtserhöhenden Längsstege im Träger angeordnet, vielmehr wird diese Funktion von beiderseits des Mittelsteges im Trägerunterteil verlaufenden Streben übernommen, die Tassenstößel führende Aufnahmen umfassen, welche untereinander über Brücken verbunden sind. Jede Aufnahme ist wiederum über mindestens eine Stütze an dem im Trägerunterteil verlaufenden Teil des Mittelsteges abgestützt. Bei einer bevorzugten Anwendung in einer Brennkraftmaschine mit jeweils zwei Einlaß- und zwei Auslaßventilen pro Zylinder sind die der Tassenstößellagerung dienenden, paarweise zusammenwirkenden Aufnahmen eines Zylinders über eine als Rippe ausgebildete Brücke miteinander verbunden, während die Brücke zwischen zu benachbarten Zylindern gehörende Aufnahmen als Lagerunterteile von Lagern für zwei Nockenwellen ausgebildet ist. Somit entsteht ein leichtgewichtiger, steifer Träger, dessen Streben durch ihre Gestaltung zur Aussteifung des Trägers beitragen und als Lagerung für Tassenstößel wirken.
In einer anderen Ausführung der Erfindung sind die paarweise zusammenwirkenden Aufnahmen eines Zylinders über eine als Lagerunterteil eines Lagers einer Nockenwelle ausgebildete Brücke verbunden, wobei die Brücke zwischen zu benachbarten Zylindern gehörende Aufnahmen über eine als Rippe ausgebildete Brücke verbunden sind.

In beiden Ausführungen der Erfindung erweitert sich der Mittelsteg oberhalb jedes Zylinders kreisringförmig zu mindestens einem Ringelement. Die von den Ringelementen gebildeten Durchgangsöffnungen gestatten das Montieren einer Zündkerze oder einer Einspritzvorrichtung. Bei einer weiteren Ausführung mit zwei Ringelementen oberhalb jedes Zylinders läßt sich beispielsweise eine Doppelzündung realisieren, wobei dann bevorzugt zwei Ventile pro Zylinder angeordnet sind.
Bei allen Ausführungen der Erfindung ist die Kontur des Trägeroberteils der des Trägerunterteils angepaßt, d.h., es trägt eine dementsprechende Anzahl von Ringelementen im Mittelsteg und die Lageroberteile für die Lager der Nockenwellen sind jeweils über den als Lagerunterteil ausgebildeten Brücken des Trägerunterteils angeordnet. Zur weiteren Aussteifung des Trägers können im Trägeroberteil zwischen den Querstegen Versteifungsrippen angeordnet sein. Er ist somit vorteilhaft bei selbst- wie auch bei fremdgezündeten Brennkraftmaschinen mit zwei oder mehr Ventilen pro Zylinder sowie einfacher oder doppelter Zündkerzenanordnung verwendbar.

Ein weiterer, wichtiger Vorteil ist darin zu sehen, daß durch die Erfindung große Freiheiten bei der Ventillage bezüglich des Brennraumes sowie bei der Anordnung der Zylinderkopfschrauben gegeben sind. Bei einer Brennkraftmaschine mit z.B. vier Ventilen pro Zylinder, die sphärisch zum Brennraum angeordnet sind, ist eine beanspruchungsgerechte und leicht zugängliche Anordnung der Zylinderkopfschrauben bei im Zylinderkopfgehäuse angeordneten Tassenstößelführungen und gleichzeitiger Forderung nach geringster Baulänge der Brennkraftmaschine nicht zu erfüllen. Erst das erfindungsgemäße Herauslösen der Nockenwellenlagerung und der Tassenstößel ermöglicht freie Zugänglichkeit zu den Bohrungen im Zylinderkopfgehäuse, die der Durchgangsöffnung der Zylinderkopfschrauben dienen und ermöglicht eine belastungsgerechte Anordnung dieser Bohrungen in Bereichen maximaler Festigkeit des darunterliegenden Zylinderblockes.

Die Zylinderkopfmontage erfordert zunächst das Einführen der Ventile in das Zylinderkopfgehäuse und das Anbringen der Zylinderkopfschrauben. Anschließend werden die Ventilfedern sowie die Ventilteller angebracht. Im Anschluß daran kann entweder der komplett vormontierte Träger als gesamte Einheit auf das Zylinderkopfgehäuse geschraubt werden oder aber dessen Einzelteile aufeinanderfolgend montiert werden. Im letzteren Fall werden zunächst das Trägerunterteil eingelegt und die Tassenstößel in die Aufnahmen geführt. Anschließend werden die Nockenwellen eingelegt und das Trägeroberteil auf das Trägerunterteil geschraubt, ebenso wie der gesamte Träger auf das Zylinderkopfgehäuse.

Der Träger kann komplett maschinell vormontiert werden und anschließend maschinell am Zylinderkopfgehäuse angebracht werden.

Ein bevorzugtes Ausführungsbeispiel der Erfindung wird anhand der nachfolgend aufgeführten Figuren erläutert.

Es zeigt
- Fig. 1: eine Draufsicht eines Zylinderkopfes, unterteilt in aufeinander folgende Abschnitte der Montage,
- Fig. 2: einen Schnitt entlang der Linie II-II gemäß Fig. 1,
- Fig. 3: einen Schnitt entlang der Linie III-III gemäß Fig. 1,
- Fig. 4: einen Schnitt entlang der Linie IV-IV gemäß Fig. 1
- Fig. 5: eine weitere Ausführung der Erfindung.

Der Zylinderkopf 1 einer mehrzylindrigen Brennkraftmaschine weist ein auf einem Zylinderblock 2 angeordnetes Zylinderkopfgehäuse 3 und einen darauf montieren Träger 4 auf, in dem Nockenwellen 5 in Lagern 6 angeordnet sind. Der Zylinderkopf 1 weist pro Zylinder vier sphärisch angeordnete Ventile 7 mit ihnen zugeordneten Federn 8 und Federtellern 9 auf. Die Ventile 7 werden von konischen Nocken 10 unmittelbar über Tassenstößel 11 betätigt. Die Mittellängsachsen V der Ventile 7, entlang derer die Ventile 7 bewegt werden, schneiden die Mittellängsachsen N der jeweiligen Nockenwelle 5. Der Träger 4 besteht aus einem Trägeroberteil 12 und einem Trägerunterteil 13. Ferner weist der Träger 4 einen als Längssteg 14 verlaufenden Mittelsteg 15 auf, der parallel zur Kurbelwelle der Brennkraftmaschine verläuft und im Trägeroberteil 12 sowie im Trägerunterteil 13 ausgebildet ist. Beiderseits des Mittelsteges 15 und parallel dazu beabstandet verlaufen im Trägerunterteil 13 Streben 16, die aus Aufnahmen 17 für die Tassenstößel 11 und diese Aufnahmen 17 verbindende Brücken 18 gebildet sind. Die Aufnahmen 17 sind koaxial zu den Mittellängsachsen V der Ventile 7 angeordnet. Quer zu dem Mittelsteg 15 und den Streben 16 verlaufen Querstege 19, die im Trägeroberteil 12 und im Trägerunterteil 13 ausgebildet sind. In der zwischen Trägeroberteil 12 und Trägerunterteil 13 verlaufenden, planen Trennebene 20 verlaufen die Mittellängsachsen N der Nockenwelle 5. Die Lager 6 sind jeweils aus Lageroberteil 21 im Trägeroberteil 12 und als Lagerunterteil 22 im Trägerunterteil 13 gebildet.
Jede Aufnahme 17 ist als Führungshülse ausgebildet über mindestens eine Stütze 23 am Trägerunterteil 13 angebunden. Die Streben 16 verlaufen mit den Stützen 23 unterhalb der Trennebene 20.
Oberhalb jedes Zylinders der Brennkraftmaschine erweitet sich der Mittelsteg 15 kreisringförmig zu einem Ringelement 24, welches dabei eine Durchgangsöffnung 25 umschließt und konzentrisch zur Zylinderlängsachse Z angeordnet ist. Sie ermöglicht das Einschieben eines Tubus 26, der den Zugang zu einer Zündkerze 27 ermöglicht.
Im Träger 4 ist ein Schmiermittelkanalsystem angeordnet, welches an den Schmierölkreislauf der Brennkraftmaschine angeschlossen ist. Dieses System umfaßt Kanäle 28, 29, 30, wobei die Kanäle 28, 29 innerhalb des Trägeroberteiles 12 im Mittelsteg 15 und in den Querstegen 19 verlaufen und die Kanäle 30 in den Stützen 23 angeordnet sind. Der Kanal 28 ist an einer nicht gezeigten, beliebigen Stelle an den Schmierölkreislauf der Brennkraftmaschine angeschlossen und dient als Verteiler für das Schmieröl in die Kanäle 29, 30. Die Durchgangsöffnungen 25 werden vom Kanal 28 gleichmäßig umströmt, so daß die im Bereich der Ringelemente 24 an das Trägerunterteil 13 angeschlossene Kanäle 30 die Aufnahmen 17 mit Schmieröl zur Führung der Tassenstößel versorgen. Im Bereich der Querstege 19 zweigen Kanäle 30 vom Kanal 28 ab und führen Schmieröl zu den Lagern 6 der Nockenwellen 5.

Zwischen zwei nebeneinanderliegenden, zu benachbarten Zylindern gehörenden Aufnahmen 17 sind erste Brücken 18 als die Lagerunterteile 22 ausgeführt. Im Bereich dieser Lagerunterteile 22 sind zwischen den Streben 16 verlaufend die Querstege 19 angeordnet und einteilig mit den Lagerunterteilen 22 ausgeführt. Unterhalb der Lagerunterteile 22 weisen die Querstege 19 Vorsprünge 32 auf, die dafür sorgen, daß die benachbart eines Quersteges 19 liegenden Aufnahmen 17 über ihre gesamte Bauhöhe steif miteinander verbunden sind.

Zweite Brücken 18 sind zwischen den zu einem Zylinder gehörenden Aufnahmen 17 als Rippen 31 ausgeführt. Diese Rippen 31 können entfallen, wenn bei einem geringen Abstand der zugehörigen Aufnahmen 17 diese direkt zusammengegossen werden.

In dem im Trägeroberteil 12 verlaufenden Teil der Querstege 19 sind die Lageroberteile 21 ausgebildet. Beiderseits der Lageroberteile 21 und im Bereich des Mittelsteges 15 sind im Trägeroberteil 12 Bohrungen 33 angeordnet, die gemeinsam mit weiteren Bohrungen 33 im Trägerunterteil 13 und im Zylinderkopfgehäuse 3 Schraubverbindungen 34, 35 ermöglichen.

Beim Zusammenbau des zuvor beschriebenen Teiles wird zunächst das Zylinderkopfgehäuse 3 mit Zylinderkopfschrauben 36 am Zylinderblock 2 befestigt, nachdem die Ventile 7 in entsprechende Führungen geschoben wurden. Zur Aufnahme der Zylinderkopfschrauben 36 sind im Zylinderkopfgehäuse Bohrungen 37 vorgesehen. Anschließend werden die Federn 8 und die Federteller 9 an den Ventilen 7 angebracht. Zu diesem Zeitpunkt ergibt sich das in Fig. 1 in dem mit A bezeichneten Abschnitt dargestellte Bild für den gesamten Zylinderkopf. Im Anschluß daran kann, wie bereits in der Beschreibungseinleitung erwähnt, der komplett mit den Nockenwellen 5 und den Tassenstößeln 11 bestückte Träger 4 als gesamte Einheit oder aber in Einzelteilen aufeinanderfolgend montiert werden. Letzere Möglichkeit wird im folgenden näher beschrieben.

Das Trägerunterteil 13 wird zunächst an drei Berührungsflächen 38 auf das Zylinderkopfgehäuse 3 gelegt, anschließend werden die Tassenstößel 11 in die Aufnahmen 17 geschoben. Es ergibt sich das in dem mit B bezeichneten Abschnitt in Fig. 1 dargestellte Bild für den gesamten Zylinderkopf.

Nach dem einlegen der Nockenwellen 5 in die Lagerunterteile 22 (Abschnitt C in Fig. 1) wird das Trägeroberteil 12 mit den Schraubverbindungen 34 am Trägerunterteil 13 fixiert. Die Schraubverbindungen 35 durchdringen die Berührungsflächen 38 und verspannen das Trägerunterteil 13 zwischen Zylinderkopfgehäuse 3 und Trägeroberteil 12 und befestigen den Träger 4 im Zylinderkopf 1 (Abschnitt D in Fig. 1). Abschließend wird eine Haube 39 auf den Zylinderkopf 1 aufgesetzt. Diese Haube 39 umschließt den Träger 4 U-förmig und liegt auf einem Flansch 40 auf, der gemeinsam mit den Berührungsflächen 38 bearbeitet werden kann. Vorteilhafterweise ist die zwischen Haube 39 und Flansch 40 liegende Fläche völlig plan und weist keinerlei Bohrungen auf, so daß eine einfach Abdichtung möglich ist.

In die Durchgangsöffnung 25 wird der Tubus 26 gesteckt, der den Zündkerzenbereich mittels zweier Dichtungen 41 in einer Öffnung 42 der Haube 39 und in einer Haltung 43 im Zylinderkopfgehäuse 3 abdichtet. Die Anordnung der Schraubverbindungen 34, 35 in der Ebene, in der die Zylinderkopfschrauben angeordnet sind, ermöglicht eine optimale, belastungsgerechte Krafteinleitung vom Träger 4 bis in den Zylinderblock 2.

Wie in der Beschreibungseinleitung erwähnt, kann die Erfindung auch vorteilhaft bei Brennkraftmaschinen mit z.B. zwei oder drei Ventilen pro Zylinder angewendet werden. Bei zwei Ventilen 7 liegen sich die entsprechenden Aufnahmen 17 in einer Ebene gegenüber, die parallel zu und in der Mitte von zwei Querstegen 19 liegt. In einer Ausführung mit Doppelzündung und zwei Ventilen, liegen sich vorteilhafterweise zwei Aufnahmen 17 zwischen zwei Querstegen 19 diagonal gegenüber. Der Mittelsteg 15 weist dann für jeden Zylinder zwei Ringelemente 24 auf, welche sich ebenfalls diagonal gegenüberliegen können.

Gemäß Fig. 5 sind bei einer weiteren Ausführung der Erfindung die Querstege 19 oberhalb jedes Zylinders der Brennkraftmaschine angeordnet und nehmen dabei jeweils ein Ringelement 24 auf. Jeweils zwei einem Zylinder zugeordnete Aufnahmen 17 sind unterhalb eines als Brücke 18 wirkenden Lagerunterteiles 22 zusammengegossen. Zwei nebeneinanderliegende, zu benachbarten Zylindern gehörende Aufnahmen 17 sind durch eine Rippe 31 verbunden.

## Patentansprüche

1. Zylinderkopf (1) einer mehrzylindrigen Brennkraftmaschine, mit einem lösbar auf einem Zylinderkopfgehäuse (3) angeordneten Träger (4), welcher Lagerunterteile (22) von Lagern (6) zur Aufnahme von Nockenwellen (5) aufweist, und mit auf den Träger aufgesetzten Lageroberteilen (21), wobei die Nockenwellen (5) auf über Tassenstößeln (11) betätigte Ventile (7) wirken und der Träger Aufnahmen (17) für diese Tassenstößel sowie beabstandet zueinander und parallel zur Richtung der Kurbelwelle verlaufende, außenliegende Längsstege (14) und rechtwinkelig dazu verlaufende Querstege (19), in welchen die Lager (6) ausgebildet sind, aufweist, **dadurch gekennzeichnet,** daß die außenliegenden Längsstege (14) als Streben (16) ausgebildet sind, wobei diese Streben (16) aus den Aufnahmen (17) für die Tassenstößel (11) und diese Aufnahmen (17) verbindende Brücken (18) gebildet sind, wobei jede Aufnahme (17) als Führungshülse ausgebildet mittels einer ersten Brücke (18) mit einem Quersteg (19) und mittels einer zweiten Brücke (18) mit einer benachbarten Führungshülse verbunden sind, und daß zwischen den Streben (16) ein Querstege (19) miteinander verbindender Mittelsteg (15) angeordnet ist.

2. Zylinderkopf nach Anspruch 1, dadurch gekennzeichnet, daß der Mittelsteg (15) und die Querstege (19) jeweils in einem den Träger (4) bildenden Trägeroberteil (12) und Trägerunterteil (13) ausgebildet sind.

3. Zylinderkopf nach Anspruch 2, dadurch gekennzeichnet, daß die Streben (16) im Trägerunterteil (13) ausgebildet sind.

4. Zylinderkopf nach Anspruch 1, dadurch gekennzeichnet, daß sich der Mittelsteg (15) oberhalb jedes Zylinders der Brennkraftmaschine kreisringförmig zu mindestens einem Ringelement (24) erweitert und dabei jeweils eine Durchgangsöffnung (25) umschließt.

5. Zylinderkopf nach Anspruch 2, dadurch gekennzeichnet, daß in den Querstegen (19) erste das Trägeroberteil (12) und das Trägerunterteil (13) miteinander verbindende Schraubverbindungen (34) und zweite, den Träger (4) am Zylinderkopfgehäuse (3) haltende Schraubverbindungen (35) angeordnet sind.

6. Zylinderkopf nach Anspruch 5, dadurch gekennzeichnet, daß die Aufnahmen (17) koaxial zu den Mittellängsachsen (V) der Ventile (7) angeordnet sind.

7. Zylinderkopf nach Anspruch 1, dadurch gekennzeichnet, daß jeweils zwei benachbarte, über eine Rippe (31) verbundene Aufnahmen (17) oberhalb eines Zylinders der Brennkraftmaschine angeordnet sind (Fig. 1).

8. Zylinderkopf nach Anspruch 1, dadurch gekennzeichnet, daß jeweils zwei benachbarte, über ein Lagerunterteil (22) verbundene Aufnahmen (17) oberhalb eines Zylinders der Brennkraftmaschine angeordnet sind (Fig. 5).

9. Zylinderkopf nach Anspruch 4 und 7, dadurch gekennzeichnet, daß die Querstege (19) zwischen benachbarten Ringelementen (24) verlaufen und daß die Querstege (19) Lagerunterteile (22) umfassen (Fig. 1).

10. Zylinderkopf nach Anspruch 4 und 8, dadurch gekennzeichnet, daß oberhalb jedes Zylinders der Brennkraftmaschine ein Ringelement (24) koaxial zur Zylinderachse (Z) angeordnet ist und daß die Querstege (19) das Ringelement (24) umfassen.

11. Zylinderkopf nach Anspruch 2, dadurch gekennzeichnet, daß jede Aufnahme (17) eine Stütze (23) aufweist, die aus einem Stück mit dem Trägerunterteil (13) gebildet und an den Mittelsteg (15) angebunden ist.

12. Zylinderkopf nach Anspruch 1, dadurch gekennzeichnet, daß in dem Träger (4) ein die Lager (20) und die Aufnahmen (17) versorgendes, Kanäle (28, 29, 30) umfassendes Schmiermittelkanalsystem angeordnet ist.

13. Zylinderkopf nach Anspruch 2 und 12, dadurch gekennzeichnet, daß der Kanal (28) im Mittelsteg (15) oberhalb der zwischen Trägeroberteil (12) und Trägerunterteil (13) verlaufenden Ebene (20) angeordnet ist und daß die Kanäle (29) oberhalb dieser Ebene (20) in den Querstegen (19) von dem Kanal (28) abzweigend angeordnet sind.

14. Zylinderkopf nach Anspruch 4, 11 und 12, dadurch gekennzeichnet, daß die Kanäle (30) mittig in den Stützen (23) verlaufend angeordnet sind und an den im Ringelement (24) verlaufenden Kanal (28) angeschlossen sind.

15. Zylinderkopf nach Anspruch 4, **dadurch gekennzeichnet,** daß der Träger (4) U-förmig von einer auf einem Flansch (40) des Zylinderkopfgehäuses (3) aufliegenden Haube (39) umschlossen ist, welche Öffnungen (42) aufweist, wobei sich zwischen den Durchgangsöffnungen (25) und diesen Öffnungen (42) ein eingesetzter Tubus (26) erstreckt.

16. Zylinderkopf nach Anspruch 15, **dadurch gekennzeichnet,** daß der Tubus (26) mittels einer Dichtung (41) gegen die Haube (39) abgedichtet ist und sich innerhalb des Tubus (26) eine Zündkerze (27) oder eine Einspritzvorrichtung erstreckt.

## Claims

1. A cylinder head (1) of a multiple-cylinder internal-combustion engine, with a support (4) detachably mounted on a cylinder-head housing (3) and having lower parts (22) of bearings (6) for receiving camshafts (5), and with upper parts (21) of bearings mounted on the support, wherein the camshafts (5) act upon valves (7) actuated by way of cup tappets (11) and the support comprises receiving means (17) for the said cup tappets and external longitudinal webs (14), extending at a distance from one another and parallel to the direction of the crankshaft, and transverse webs (19), extending at right angles thereto, the bearings (6) being constructed in the said webs, **characterized in** **that** the external longitudinal webs (14) are constructed in the form of struts (16), the said struts (16) being formed from the receiving means (17) for the cup tappets (11) and bridges (18) connecting the said receiving means (17), wherein each receiving means (17) constructed as a guide sleeve is connected by means of a first bridge (18) to a transverse web (19) and by means of a second bridge (18) to an adjacent guide sleeve, and a central web (15) connecting transverse webs (19) to one another is arranged between the struts (16).

2. A cylinder head according to Claim 1, **characterized in that** the central web (15) and the transverse webs (19) are each constructed in an upper part (12) and a lower part (13) forming the support (4).

3. A cylinder head according to Claim 2, **characterized in that** the struts (16) are formed in the lower support part (13).

4. A cylinder head according to Claim 1, **characterized in that** the central web (15) is enlarged in an arcuate manner above each cylinder of the internal-combustion engine to form at least one annular member (24) and encloses a respective through opening (25).

5. A cylinder head according to Claim 2, **characterized in that** first bolt connexions (37) connecting the upper support part (12) and the support lower part (13) together and second bolt connexions (35) holding the support (4) and the cylinder-head housing (3) are arranged in the transverse webs (19).

6. A cylinder head according to Claim 5, **characterized in that** the receiving means (17) are arranged coaxially with the median longitudinal axes (V) of the valves (7).

7. A cylinder head according to Claim 1, **characterized in that** two adjacent receiving means (17) connected by way of a rib (31) are each arranged above a cylinder of the internal-combustion engine (Fig. 1).

8. A cylinder head according to Claim 1, **characterized in that** two adjacent receiving means (17) connected by way of a lower bearing part (22) are each arranged above a cylinder of the internal-combustion engine (Fig. 5).

9. A cylinder head according to Claims 4 and 7, **characterized in that** the transverse webs (19) extend between adjacent annular members (24), and the transverse webs (19) embrace lower bearing parts (22) (Fig. 1).

10. A cylinder head according to Claims 4 and 8, **characterized in that** an annular member (24) is arranged coaxial with the cylinder axis (Z) above each cylinder of the internal-combustion engine, and the transverse webs (19) embrace the annular member (24).

11. A cylinder head according to Claim 2, **characterized in that** each receiving means (17) has a bracket (23) formed integrally with the lower support part (13) and connected to the central web (15).

12. A cylinder head according to Claim 1, **characterized in that** a lubricant duct system, supplying the bearings (20) and the receiving means (17) and comprising ducts (28, 29, 30), is provided in the support (4).

13. A cylinder head according to Claims 2 and 12, **characterized in that** the duct (28) is arranged in the central web (15) above the plane (20) extending between the upper support part (12) and the lower support part (13), and the ducts (29) in the transverse webs (19) above this plane (20) are arranged branching off from the duct (28).

14. A cylinder head according to Claims 4, 11 and 12, **characterized in that** the ducts (30) are arranged extending centrally in the brackets (23) and are connected to the duct (28) extending in the annular member (24).

15. A cylinder head according to Claim 4, **characterized in that** the support (4) is surrounded in a U-shaped manner by a hood (39) resting on a flange (40) of the cylinder-head housing (3) and provided with openings (42), wherein an inserted tube (26) extends between the through openings (25) and the said openings (42).

16. A cylinder head according to Claim 15, **characterized in that** the tube (26) is sealed off from the hood (39) by means of a seal (41), and a sparking plug (27) or an injection device extends inside the tube (26).

## Revendications

1. Culasse (1) pour moteur à combustion interne à plusieurs cylindres, comprenant un support (4) monté de façon amovible sur le logement (3) de la culasse, qui comprend des parties inférieures (22) de paliers (6) destinés à recevoir des arbres à cames (5), et des parties supérieures (21) de paliers montées sur le support, les arbres à cames (5) agissant sur des soupapes (7) actionnées par des coulisseaux (11), et le support comprenant des logements (17) pour ces coulisseaux ainsi que des listels longitudinaux (14) disposés à l'extérieur, écartés l'un de l'autre et parallèles à la direction du vilebrequin ainsi que des listels transversaux (19) perpendiculaires aux premiers, dans lesquels sont constitués les paliers (6), caractérisée en ce que les listels longitudinaux (14) situés à l'extérieur sont constitués sous forme de jambes de force (16), ces jambes de force (16) étant formées à partir des logements (17) destinés aux coulisseaux (11) et des ponts (18) qui relient ces logements (17), chacun des logements (17) constitués sous forme d'un manchon de guidage étant relié au moyen d'un premier pont (18) avec un listel transversal (19) et au moyen d'un second pont (18) avec un manchon de guidage voisin, et en ce qu'entre les jambes de force (16) est disposé un listel central (15) reliant les listels transversaux (19) entre eux.

2. Culasse selon la revendication 1, caractérisée en ce que le listel central (15) et les listels transversaux (19) sont respectivement constitués par une partie supérieure (12) et une partie inférieure (13) formant le support (4).

3. Culasse selon la revendication 2, caractérisée en ce que les jambes de force (16) sont constituées dans la partie inférieure (13) du support.

4. Culasse selon la revendication 1, caractérisée en ce que le listel central (15) va en s'élargissant au-dessus de chaque cylindre du moteur à combustion interne sous une forme annulaire en au moins un élément annulaire (24) et entoure ainsi une ouverture de passage respective (25).

5. Culasse selon la revendication 2, caractérisée en ce que dans les listels transversaux (19) sont constituées des premières liaisons par vissage (34) reliant l'une à l'autre la partie supérieure (12) et la partie inférieure (13) du support, et des secondes liaisons par vissage (35) maintenant le support (4) sur le logement (3) de la culasse.

6. Culasse selon la revendication 5, caractérisée en ce que les logements (17) sont disposés coaxialement aux axes longitudinaux médians (V) des soupapes (7).

7. Culasse selon la revendication 1, caractérisée en ce que deux logements (17) respectivement voisins et reliés par une nervure (31) sont disposés au-dessus d'un cylindre du moteur à combustion interne (figure 1).

8. Culasse selon la revendication 1, caractérisée en ce que deux logements (7) respectivement voisins (17) et reliés par une partie inférieure de palier (22) sont disposés au-dessus d'un cylindre du moteur à combustion interne (figure 5).

9. Culasse selon les revendications 4 et 7, caractérisée en ce que les listels transversaux (19) sont disposés entre des éléments annulaires voisins (24) et en ce que les listels transversaux (19) entourent les parties inférieures de paliers (22) (figure 1).

10. Culasse selon les revendications 4 et 8, caractérisée en ce qu'au-dessus de chaque cylindre du moteur à combustion interne est disposé un élément annulaire (24) coaxialement à l'axe (Z) du cylindre et en ce que les listels transversaux (19) entourent l'élément annulaire (24).

11. Culasse selon la revendication 2, caractérisée en ce que chaque logement (17) comprend un appui (23) formé d'un seul tenant avec la partie inférieure (13) du support et est raccordé au listel central (15).

12. Culasse selon la revendication 1, caractérisée en ce qu'un système de canalisations à lubrifiant comprenant des canalisations (28, 29, 30) est formé dans le support (4) pour alimenter les paliers (6) et les logements (17).

13. Culasse selon les revendications 2 et 12, caractérisée en ce que la canalisation (28) du listel central (15) est disposée au-dessus du plan (20) passant entre la partie supérieure (12) et la partie inférieure (13) du support, et en ce que les canalisations (29) sont disposées au-dessus de ce plan (20) dans les listels transversaux (19) en dérivation de la canalisation (28).

14. Culasse selon les revendications 4, 11 et 12, caractérisée en ce que les canalisations (30) passent par le centre des appui (23) et sont raccordées à la canalisation (28) s'étendant dans l'élément annulaire (24).

15. Culasse selon la revendication 4, caractérisée en ce que le support (4) est entouré par un capot (39) sous forme d'un U pourvu d'ouvertures (42) et reposant sur un listel (40) du logement (3) de la culasse, et en ce qu'un tube (26) est introduit de manière à s'étendre entre ces ouvertures (42) et les ouvertures de passage (25).

16. Culasse selon la revendication 15, caractérisée en ce que le tube (26) est isolé du capot (39) de façon étanche par une garniture (41), et en ce qu'une bougie d'allumage (27) ou un injecteur s'étend à l'intérieur du tube (26).
